# EUROPÄISCHE PATENTSCHRIFT

(11) **EP 0 029 421 B1**
(45) Veröffentlichungstag und Bekanntmachung des Hinweises auf die Patenterteilung: **20.08.1986**
(21) Anmeldenummer: 80890014.6
(22) Anmeldetag: 04.02.1980
(51) Int. Cl.: H01J 41/12, H01T 23/00

(54) **Vorrichtung zur Erzeugung einer gerichteten Strömung eines gasförmigen Mediums**
Device for generating a directed current of a gaeous medium
Dispositif pour générer un courant orienté d'un milieu gazeux

(30) Priorität: 20.11.1979 AT 7384/79
(43) Veröffentlichungstag der Anmeldung: 27.05.1981
(73) Patentinhaber: Fleck, Carl Maria, Dr., 2391 Kaltenleutgeben (AT)
(72) Erfinder: Fleck, Carl Maria, Dr., 2391 Kaltenleutgeben (AT)
(74) Vertreter: Piso, Eberhard, Dr.

## Beschreibung

Die Erfindung betrifft eine Vorrichtung zur Erzeugung einer gerichteten Strömung eines gasförmigen Mediums unter Ausnutzung des elektrischen Windes, wobei zur Bildung von Gasionen eine Entladungselektrode vorgesehen ist, die gegenüber einer Gegenelektrode unter hoher elektrischer Spannung steht, um bei atmosphärischen Drücken im Bereich der Townsendentladung oder Glimmentladung einen Entladungsstrom zu gewährleisten, sodaß sich die Ionen in eine vorbestimmte Richtung oder in einem vorbestimmten Sektor der um die Emissionspunkte der Entladungselektrode gedachten Kugelsektoren mit einem Öffnungswinkel, der weniger als 180° beträgt, bewegen.

Aus der US-A-3 638 058 ist ein Ionenwinderzeuger bekannt, der aus einer spitzen Kathode und einer benachbarten ringförmigen Anode besteht, an welche Elektroden eine hohe Gleichspannung angelegt wird, um ein elektrisches Feld in der Größenordnung von 10 kV/cm aufzubauen. Eine Koronaentladung an der spitzen Kathode ionisiert die Luftmoleküle in der Umgebung, sodaß diese von der ringförmigen, fokussierenden Anode angezogen werden. Die solcherart bescheunigten Ionen stoßen auf neutrale Luftmoleküle und nehmen diese solange mit, bis sie entweder an der ringförmigen Anode auftreffen oder sich durch letztere hindurch bewegen und als lonenwind betrachtet werden können.

Die US-A-3 296 491 offenbart eine Vorrichtung zum lonisieren und zur Herstellung eines elektrisch geladenen Aerosols. Ein Entladungsdraht ist dabei u. a. einer plattenförmigen Gegenelektrode gegenübergestellt, wobei beide Elektroden an einer Hochspannungsquelle liegen, sodaß das den Draht umgebende Medium ionisiert und im wesentlichen parallel zur plattenförmigen Elektrode bewegt wird. Die Vorrichtung erzeugt einen Rückstoß, der eine rasche Strömung von elektrisch geladenem Medium in Richtung Gegenelektrode bewirkt.

Im Bereich des normalen atmosphärischen Druckes werden Lufströmungen aber meist mechanisch erzeugt, obwohl eine Reihe physikalischer Effekte bekannt sind, die zu einer Bewegung von Luft führen. So ist das Pumpen von Gasen durch Adsorption, durch Abkühlung und Erwärmung, durch Diffusion und durch elektrische Ladungen (elektrischer Wind, vergl. etwa Bergmann Schaefer Bd. 11, Seiten 10 und 474) bekannt und wird zu Sonderzwecken auch durchgeführt, hat aber technisch keine Bedeutung erlangt. Man verläßt sich bei atmosphärischen Drücken nach wie vor auf mechanische Gebläse der verschiedensten Bauart, zu denen auch Flüssigkeitspumpen wie Wasserstrahlpumpen u. dgl. zählen. Anders sieht dies in Bereichen verminderten Druckes aus. Hier werden eine Reihe verschiedener physikalischer Effekte ausgenützt, wie etwa bei den Adsorptionspumpen verschiedenster Konstruktion, lonengetterpumpen, Diffusionspumpen, Kryopumpen etc. Auch der elektrische Wind wurde bei geringen Drücken, etwa im Bereich zwischen Vorvakuum und Hochvakuum zum Gastransport vorgeschlagen (vgl. z. B. DE-A-265 534).

Aufgabe der Erfindung ist es, die eingangs erwähnte Vorrichtung so auszubilden, daß sie bei atmosphärischen Drücken anwendbar ist und die Erzeugung einer turbulenzfreien gerichteten Strömung eines gasförmigen Mediums ermöglicht.

Die Aufgabe wird erfindungsgemäß dadurch gelöst, daß die Entladungselektrode drahtförmig ist, daß jeder Entladungselektrode mindestens zwei parallel zueinander ausgerichtete, auf einer Seite der Entladungselektrode und im gleichen Abstand zu ihr befindliche Gegenelektroden zugeordnet sind, deren jeweils nächstgelegene Kante sich parallel zur drahtförmigen Entladungselektrode erstreckt, und daß der Entladungsstrom zwischen 10-5 A/cm² und 10-¹ A/cm² liegt. Soll der Pumpvorgang in Luft ohne zu große Geräuschentwicklung und Ozonbildung ablaufen, so wird der Entladungsstrom vorzugsweise im Bereich zwischen 10-5 A/cm² und 10-3 A/cm² liegen.

Bemerkenswert ist der günstige Wirkungsgrad, der erfindungsgemäß ausgebildeten Vorrichtung, da durch die Übereinstimmung von lonenbewegung und Gebläserichtung keine Turbulenzen im Gas erzeugt werden, was jedoch bei mechanischen Gebläsen prinzipiell nicht vermeidbar ist. Erste Versuche ergaben, daß die Leistungsaufnahme eines solchen « lonengebläses unter den Wert von 1 Watt je bewegter Luftmenge von 1 I/s gesenkt werden kann, wenn keine zu hohen Luftgeschwindigkeiten oder Druckdifferenzen notwendig sind.

Vorteilhafte Ausbildungen der Erfindung sind in den Unteransprüchen enthalten.

Der Gegenstand der Erfindung ist in der Zeichnung schematisch an Hand beispielsweiser Ausführungsformen näher veranschaulicht, wobei Fig. 1 eine Ausführungsform der erfindungsgemäßen Vorrichtung mit einer serienweisen Schaltung von Entladungselektrode und Gegenelektrode und Fig. 2 eine spezielle Ausführungsform der erfindungsgemäßen Vorrichtung mit hintereinander und nebeneinander angeordneten Entladungsstrecken zeigen.

In Fig. 1 ist eine Anordnung mit drahtförmigen Entladungselektroden 1 realisiert. Die einseitige lonenbewegung bei Serienschaltung mehrerer lonenstrecken wird durch eine Hilfselektrode 2 der gleichen Polarität und Spannung erreicht, während das Feld durch zwei geerdete Gegenelektroden 3 aufgebaut wird. So kann sich durch isolierende Führungsplatten 4 wieder eine Luftströmung 5 ausbilden, die durchaus mit der Gebläseleistung kleiner Zimmerventilatoren vergleichbar ist.

In Fig. 2 ist eine technische Ausführung des in Fig. 1 dargelegten Prinzips beschrieben. Dabei werden mehrere Ebenen von lonenstrecken übereinander angeordnet. Die geerdeten Gegenelektroden 3, sowie die Hilfselektroden 2 auf Drahtspannung können aus einem Blech gestanzt sein, wobei auch die drahtförmigen Entladungselektroden 1 an der Hilfselektrode 2 mit Punktschweißung befestigt sind. Diese Anordnung setzt sich in Schichten übereinander fort : 3, 2, 3. Eine Abschlußelektrode 6 kann die Menge der aus dem Gebläse austretenden Restionen (Pfeil) regeln. Eine isolierende Zwischenplatte 1 ermöglicht den Aufbau eines zweiten Gebläses, das mit Ionen der zweiten Polarität betrieben wird, um statische Aufladungen des gepumpten Gases zu vermeiden und einen Fehlstrom im Versorgungsnetz zu verhindern.

## Patentansprüche

1. Vorrichtung zur Erzeugung einer gerichteten Strömung eines gasförmigen Mediums unter Ausnutzung des elektrischen Windes, wobei zur Bildung von Gasionen eine Entladungselektrode (1) vorgesehen ist, die gegenüber einer Gegenelektrode (3) unter hoher elektrischer Spannung steht, um bei atmosphärischen Drücken im Bereich der Townsendentladung oder Glimmentladung einen Entladungsstrom zu gewährleisten, sodaß sich die Ionen in eine vorbestimmte Richtung (5) oder in einem vorbestimmten Sektor der um die Emissionspunkte der Entladungselektrode (1) gedachten Kugelsektoren mit einem Öffnungswinkel, der weniger als 180° beträgt, bewegen, dadurch gekennzeichnet, daß die Entladungselektrode (1) drahtförmig ist, daß jeder Entladungselektrode mindestens zwei parallel zueinander ausgerichtete, auf einer Seite der Entladungselektrode und im gleichen Abstand zu ihr befindliche Gegenelektroden (3) zugeordnet sind, deren jeweils nächstgelegene Kante sich parallel zur drahtförmigen Entladungselektrode (1) erstreckt, und daß der Entladungsstrom zwischen 10-43 A/_{cm}² und 10-¹ A/cm² liegt.

2. Vorrichtung nach Anspruch 1, dadurch gekennzeichnet, daß auf der, der Gegenelektrode (3) abgewandten Seite der Entladungselektrode (1) eine Hilfselektrode (2) angeordnet ist, welche auf oder in der Nähe des Potentials der Entladungselektrode (1) liegt.

3. Vorrichtung nach einem der Ansprüche 1 oder 2, dadurch gekennzeichnet, daß die Gegenelektrode (3) aus einem Draht besteht, dessen Durchmesser größer ist als der Durchmesser des Entladungsdrahtes oder dessen Temperatur tiefer ist als die des Entladungsdrahtes oder der in mehrfacher Zahl vorhanden ist.

4. Vorrichtung nach einem der Ansprüche 1 bis 3, dadurch gekennzeichnet, daß die Hilfselektrode (2) aus einem Draht besteht, dessen Durchmesser größer ist als der Durchmesser des Entladungsdrahtes oder dessen Temperatur tiefer ist als die des Entladungsdrahtes oder der in mehrfacher Zahl vorhanden ist.

5. Vorrichtung nach einem der Ansprüche 1 bis 4, dadurch gekennzeichnet, daß die Entladungselektrode (1) als Widerstandsdraht oder als Widerstandsband ausgebildet und beheizt ist.

6. Vorrichtung nach einem der Ansprüche 1 bis 5, dadurch gekennzeichnet, daß Hilfselektrode (2), Entladungselektrode (1) und Gegenelektrode (3) in verschiedenen Kombinationen mehrfach neben- und hintereinander bzw. übereinander angeordnet sind.

7. Vorrichtung nach einem der Ansprüche 1 bis 6, dadurch gekennzeichnet, daß die Gegenelektrode (3) als Leitfläche eines Strömungskanals ausgebildet ist.

## Claims

1. Device for generating a directed current of a gaseous medium, utilizing the electric wind, a discharge electrode 1 being provided for the purpose of forming gas ions and having a high electrical voltage compared with a counter-electrode 3, in order to ensure a discharge current at atmospheric pressures in the range of the Townsend discharge or glow discharge, so that the ions move in a preselected direction 5 or in a preselected sector, with an aperture angle of less than 180° of the imaginary spherical sectors around the emission points of the discharge electrode 1, characterised by the fact that the discharge electrode 1 takes the form of a wire, that corresponding to each discharge electrode there are at least two mutually parallel counter- electrodes 3 present to one side of the discharge electrode and at an equal distance from the latter, the nearest edge of each one extending parallel to the wire-shaped discharge electrode 1, and that the discharge current is between 10-⁶ A/cm² and 10-¹ A/cₘ².

2. Device in accordance with Claim 1, characterised by the fact that on that side of the discharge electrode 1 which faces away from the counter-electrode 3 an auxiliary electrode 2 is provided of which the potential is equal or close to that of the discharge electrode 1.

3. Device in accordance with one of Claims 1 and 2, characterised by the fact that the counter-electrode 3 consists of a wire of which the diameter is greater than that of the discharge wire or of which the temperature is lower than that of the discharge wire or of which more than one is provided.

4. Device in accordance with one of Claims 1-3, characterised by the fact that the auxiliary electrode 2 consists of a wire of which the diameter is greater than that of the discharge wire or of which the temperature is lower than that of the discharge wire or of which more than one is provided.

5. Device in accordance with one of Claims 1-4, characterised by the fact that the discharge electrode 1 takes the form of a resistance wire or resistance strip and is heated.

6. Device in accordance with one of Claims 1-5, characterised by the fact that the auxiliary electrode 2, the discharge electrode 1 and the counter-electrode 3 are provided in varying combinations consisting of a number thereof positioned adjacent and in succession to or above one another.

7. Device in accordance with one of Claims 1-6, characterised by the fact that the counter-electrode 3 takes the form of a deflector surface of a flow channel.

## Revendications

1. Dispositif pour engendrer un courant orienté d'un milieu gazeux en tirant parti du vent électrique, une électrode de décharge (1) étant prévue pour la formation d'ions gazeux et se trouvant sous une haute tension électrique relativement à une contre-électrode (3) pour assurer aux pressions atmosphériques un courant de décharge dans le domaine de la décharge de Townsend ou de la décharge à lueur, de sorte que les ions se meuvent dans une direction prédéterminée (5) ou dans un secteur prédéterminé des secteurs de sphère imaginés autour des points d'émission de l'électrode de décharge (1) avec un angle d'ouverture qui est de moins de 180°, caractérisé en ce que l'électrode de décharge (1) est filiforme, en ce qu'à chaque électrode de décharge sont adjointes au moins deux contre-électrodes (3) alignées parallèlement entre elles, se trouvant d'un côté de l'électrode de décharge et à la même distance de celle-ci, et dont le bord chaque fois situé le plus près s'étend parallèlement à l'électrode de décharge filiforme, et en ce que le courant de décharge se situe entre 104i A/cm² et 10-¹ A/cm².

2. Dispositif selon la revendication 1, caractérisé en ce que sur le côté de l'électrode de décharge (1) qui est opposé à la contre-électrode (3) est disposée une électrode auxiliaire (2) qui se trouve au potentiel ou au voisinage du potentiel de l'électrode de décharge (1).

3. Dispositif selon l'une des revendications 1 et 2, caractérisé en ce que la contre-électrode (3) est formée d'un fil dont le diamètre est plus grand que le diamètre du fil de décharge ou dont la température est plus basse que celle du fil de décharge, ou qui est prévu en plusieurs exemplaires.

4. Dispositif selon l'une des revendications 1 à 3, caractérisé en ce que l'électrode auxiliaire (2) est formée d'un fil dont le diamètre est plus grand que le diamètre du fil de décharge ou dont la température est plus basse que celle du fil de décharge, ou qui est en plusieurs exemplaires.

5. Dispositif selon l'une des revendications 1 à 4, caractérisé en ce que l'électrode de décharge (1) est conçue sous forme de fil de résistance ou de ruban de résistance et est chauffée.

6. Dispositif selon l'une des revendications 1 à 5, caractérisé en ce que l'électrode auxiliaire (2), l'électrode de décharge (1) et la contre-électrode (3) sont disposées en différentes combinaisons en plusieurs exemplaires les unes à côté des autres et les unes derrière les autres ou les unes au-dessus des autres.

7. Dispositif selon l'une des revendications 1 à 6, caractérisé en ce que la contre-électrode (3) est constituée en tant que surface directrice d'un canal d'écoulement.
